# EUROPÄISCHE PATENTSCHRIFT

(11) **EP 1 794 352 B1**
(45) Veröffentlichungstag und Bekanntmachung des Hinweises auf die Patenterteilung: **27.02.2008**
(21) Anmeldenummer: 05787394.5
(22) Anmeldetag: 12.09.2005
(51) Int. Cl.: C25C 3/02, C25C 7/00

(54) **ELEKTROLYSEZELLE ZUR HERSTELLUNG VON ALKALIMETALL**
ELECTROLYSIS CELL FOR PRODUCING ALKALI METAL
CELLULE ELECTROLYTIQUE POUR LA FABRICATION DE METAL ALCALIN

(30) Priorität: 14.09.2004 DE 102004044405
(43) Veröffentlichungstag der Anmeldung: 13.06.2007
(73) Patentinhaber: BASF AKTIENGESELLSCHAFT, 67056 Ludwigshafen (DE)
(72) Erfinder: HUBER, Günther, 67071 Ludwigshafen (DE); OETTL, Reinhard, 67069 Ludwigshafen (DE); MUNZINGER, Manfred, 67246 Dirmstein (DE); NEUMANN, Heinz, 68219 Mannheim (DE); SCHULZ, Martina, 67304 Eisenberg (DE); STAHL, Matthias, 67122 Altrip (DE); RUF, Gerhard, 67227 Frankenthal (DE); HAMLESER, Ralph, 67165 Waldsee (DE); BENDER, Hans-Jürgen, 67251 Freinsheim (DE); ESSWEIN, Volker, 76726 Germersheim (DE)
(74) Vertreter: Isenbruck, Günter
(86) Internationale Anmeldenummer: PCT/EP2005/009786
(87) Internationale Veröffentlichungsnummer: WO 2006/029792

(56) Entgegenhaltungen:
- EP-A- 1 114 883
- DE-B- 1 114 330

## Beschreibung

Die vorliegende Erfindung betrifft eine Elektrolysezelle zur Herstellung von flüssigem Alkalimetall aus einer flüssigen Alkalimetall-Schwermetalllegierung.

Im Zusammenhang mit der vorliegenden Erfindung sind unter einen Alkalimetall insbesondere Natrium, Kalium oder Lithium zu verstehen.

Natrium ist ein wichtiges anorganisches Grundprodukt, das u.a. zur Herstellung von Natrium-Verbindungen wie zum Beispiel Natriumperoxid, Natriumhydrid, Natriumboranat und Natriumamid, zur Titangewinnung durch Metallothermie, sowie zu Reduktionszwecken in der organischen chemischen Industrie, zur Reinigung von Kohlenwasserstoffen und Altöl, zu Kondensationen, zur Alkoxidherstellung, als Polymerisationskatalysator und in der präparativen organischen Chemie eingesetzt wird. Die Natriumgewinnung erfolgt heute hauptsächlich nach dem Downs-Verfahren durch Schmelzflusselektrolyse eines ternären Gemisches aus NaCl, CaCl₂ und BaCl₂.

Lithium findet u.a. Verwendung in der Kerntechnik zur Herstellung von Tritium, als Legierungszusatz zu Aluminium, Blei oder Magnesium, bei organischen Synthesen, zur Synthese komplexer Metallhydride, zur Herstellung metallorganischer Verbindungen, für Kondensationen, Dehydrohalogenierungen, zur Herstellung ternärer Amine oder quarnären Ammoniumsalzen, in der Mineralölindustrie als Katalysator und zur Entschwefelung, zur Polymerisation von Isopren zu cis-Polymeren, in der Keramikindustrie zur Regelung des Ausdehnungskoeffizienten, Senkung der Schmelztemperatur und dergleichen, zur Herstellung von Schmiermitteln, als Desoxidations- und Reinigungsmittel bei der Metallurgie von Eisen, Nickel, Kupfer und deren Legierungen. Lithium wird im Stand der Technik im industriellen Maßstab ebenfalls nach dem Downs-Prozess durch Elektrolyse von wasserfreien Alkalichloridschmelzen hergestellt, wobei die Schmelzpunkte der Salzschmelzen durch Zusätze von Alkalichloriden herabgesetzt werden.

Bei beiden Metallen, Natrium und Lithium, ist die Standzeit der bekannten Elektrolysezellen auf 2 bis 3 Jahre begrenzt. Eine Unterbrechung der Stromversorgung oder das Abstellen der Zelle führt in der Regel zur Zerstörung der Zelle. Das nach dem Downs-Prozess gewonnene Natrium hat, bedingt durch die Schmelzzusätze, den Nachteil, dass es primär mit Kalzium verunreinigt ist, dessen Restgehalt durch nachträgliche Reinigungsschritte zwar vermindert, aber niemals völlig entfernt werden kann. Bei dem nach dem Downs-Prozess gewonnenen Lithium besteht ein wesentlicher Nachteil darin, dass die wässrigen Lithiumchloridsolen, die bei der chemischen Umsetzung von Lithium anfallen, vor dem Einsatz in der Elektrolyse erst zum wasserfreien Lithiumchlorid aufgearbeitet werden müssen.

Kalium ist ebenfalls ein wichtiges anorganisches Grundprodukt, das beispielsweise für die Herstellung von Kaliumalkoholaten, Kaliumamiden und von Kaliumlegierungen verwendet wird. Heute wird es technisch vor allem durch Reduktion von Kaliumchlorid durch Natrium in einer Reaktivdestillation hergestellt. Nachteilig ist, dass das Verfahren bei hohen Temperaturen arbeitet. Außerdem enthält das entstehende Kalium ca. 1% Natrium als Verunreinigung und muss daher noch durch eine weitere Rektifikation aufgereinigt werden. Der größte Nachteil ist, dass das eingesetzte Natrium teuer ist. Dies liegt auch daran, dass Natrium technisch nach dem Downs-Prozess durch Elektrolyse von geschmolzenem Kochsalz gewonnen wird, wobei ein hoher Energieaufwand nötig ist.

Alkalimetallamalgame fallen bei der Chloralkalielektrolyse nach dem Amalgamverfahren als Zwischenstufe in großen Mengen an und werden in der Regel mit Wasser zu Alkalimetalllaugen umgesetzt und dann im geschlossenen Kreislauf in die Chloralkalielektrolyse zurückgeführt.

GB 1,155,927 beschreibt ein Verfahren, nach welchem unter Einsatz eines festen Natriumionenleiters mit Amalgam als Anode und Natrium als Kathode auf elektrochemischem Wege Natriummetall aus Natriumamalgam gewonnen werden kann. Die Ausführung des in GB 1,155,927 beschriebenen Verfahrens führt aber nicht zu den dort beschriebenen Ergebnissen hinsichtlich Natriumumsatz, Produktreinheit und Stromdichte. Ferner verhält sich das beschriebene System im Verlauf weniger Tage instabil, wenn der beanspruchte Temperaturbereich eingehalten wird.

EP 1 114 883 A1 beschreibt ein gegenüber dem in Dokument GB 1,155,927 beschriebenen Verfahren verbessertes Verfahren zur Herstellung eines Alkalimetalls ausgehend von Alkalimetallamalgam. Die Herstellung erfolgt bei diesem Verfahren durch Elektrolyse mit einer Alkaliamalgam enthaltenden Anode, einem Alkalimetallionen-leitenden Festelektrolyt und flüssigem Alkalimetall als Kathode, wobei das Alkaliamalgam als Anode bewegt wird. Die Elektrolyse wird dabei in einer Elektrolysezelle durchgeführt, die einen einseitig geschlossenen rohrförmigen Festelektrolyten umfasst, der in ein konzentrisches Edelstahlrohr derart eingebaut ist, dass ein Ringspalt entsteht. Dieses Verfahren, durchgeführt in dieser Elektrolysezelle, hat gegenüber dem oben erläuterten Stand der Technik, insbesondere gegenüber der Alkalimetall-Herstellung nach dem Downs-Prozess, folgende Vorteile:
- Die Zelle erlaubt einen Prozess mit einem um 40% geringeren Energiebedarf, die Vorstufe dabei eingeschlossen, bedingt durch die höhere Stromausbeute aufgrund der verhinderten Rückreaktion und durch die geringe Zellspannung.
- Die Zelle hat keine prozessbedingte Limitierung der Lebensdauer.
- Es ist Teillast oder gar die Unterbrechung der Produktion möglich.
- Es werden nur flüssige Stoffe eingesetzt und erzeugt, die leicht zu dosieren sind.
- Die Salze werden in der Vorstufe des beschriebenen Prozesses als wässrige Solen eingesetzt.
- Der Apparat läuft voll automatisch.
- Es werden hochreine Alkalimetalle erzeugt.
- Es sind keine zusätzlichen Reinigungsschritte mehr erforderlich.

Aufgabe der vorliegenden Erfindung war es, eine Elektrolysezelle bereitzustellen, die auf dem in der EP 1 114 883 A1 beschriebenen Verfahren und der darin offenbarten Vorrichtung basiert, bei der eine effektive Trennung Alkalimetall-Schwermetalllegierungsführender von Alkalimetall-führenden Bauteilen erreicht wird. Eine weitere Aufgabe der vorliegenden Erfindung bestand darin, eine kostengünstige und problemlose Wartung der Elektrolysezelle zu ermöglichen.

Diese Aufgaben werden erfindungsgemäß gelöst durch eine Elektrolysezelle zur Herstellung von flüssigem Alkalimetall aus einer flüssigen Alkalimetall-Schwermetalllegierung, enthaltend
- ein im Wesentlichen horizontal angeordnetes Rohr mit je einer Verschlussvorrichtung an jedem der zwei Enden des Rohres,
- mindestens eine in dem Rohr angeordnete, an einem Ende geschlossene, an dem anderen Ende eine Öffnung aufweisende Festelektrolytröhre, die Alkalimetallionen leitet, wobei die Festelektrolytröhre in dem Rohr konzentrisch angeordnet und mit der Öffnung einem Ende des Rohrs zugewandt ist, so dass sich ein erster Ringspalt zur Führung der eine Anode bildenden flüssigen Alkalimetall-Schwermetalllegierung zwischen der Innenseite des Rohrs und der Außenseite der Festelektrolytröhre befindet,
- einen Innenraum in der Festelektrolytröhre zur Aufnahme des als Kathode nutzbaren flüssigen Alkalimetalls,
wobei die Verschlussvorrichtung eine in den ersten Ringspalt mündende Alkalimetall-Schwermetalllegierungs-Zuführung oder -Abführung, eine Halteeinrichtung für die Festelektrolytröhre, eine mit dem Innenraum der Festelektrolytröhre verbundene Alkalimetallabführung und ein Dichtungssystem zur Abdichtung des Innenraums der Festelektrolytröhre und der Alkalimetallabführung gegen den ersten Ringspalt, die Alkalimetall-Schwermetalllegierungs-Zuführung oder -Abführung und gegen die Umgebung der Elektrolysezelle umfasst.

Die erfindungsgemäße Elektrolysezelle ermöglicht ein Betreiben der Elektrolyse im technischen Maßstab. Die Verschlussvorrichtung übernimmt dabei eine Vielzahl von Funktionen, so dass ein einfacher Aufbau der Elektrolysezelle erreicht wird. Die erfindungsgemäße Elektrolysezelle ist für den kontinuierlichen Betrieb vorgesehen. Die Strömung der flüssigen Alkalimetall-Schwermetalllegierung wird vorzugsweise durch eine außerhalb der Elektrolysezelle liegende Pumpe angetrieben. Das im Wesentlichen horizontal angeordnete Rohr bildet zusammen mit der in sie eingeschobenen Festelektrolytröhre das Reaktionsmodul, in dem die Elektrolyse stattfindet. Durch den erfindungsgemäßen Aufbau der Elektrolysezelle wird sichergestellt, dass die Alkalimetall-Schwermetalllegierung so geführt wird, dass der Transport des in dem Schwermetall gelösten Alkalimetalls an die Oberfläche des Alkalimetallionen leitenden Festelektrolyten für hohe Stromdichten einer industriellen Produktion gewährleistet ist.

Ferner kann durch die geeignete Werkstoffauswahl für die Konstruktion der erfindungsgemäßen Elektrolysezelle eine lange Standzeit erreicht werden, wie es für Vorrichtungen der industriellen Chemie üblich ist. Die Elektrolyse kann bei der erfindungsgemäßen Zelle jederzeit unterbrochen werden, ohne die Zelle zu schädigen.

Der erfindungsgemäßen Zelle wird eine flüssige Alkalimetall-Schwermetalllegierung zugeführt, insbesondere ein Alkalimetall-Amalgam mit Natrium, Kalium oder Lithium als Alkalimetall. Weitere mögliche Schwermetalle als Bestandteil der flüssigen Alkalimetall-Schwermetalllegierung sind Gallium oder Blei oder Legierungen aus Gallium, Blei und Quecksilber. Um Natrium-Amalgam in flüssiger Form zu halten, muss die Natriumkonzentration dieser Lösung Werte von weniger als 1 Gew.-%, bevorzugt 0,2 bis 0,5 Gew.-% aufweisen. Um Kalium-Amalgam in flüssiger Form zu halten, liegt die Kaliumkonzentration der Lösung bei weniger als 1,5 Gew.-%, vorzugsweise 0,3 bis 0,6 Gew.-%. Um Lithiumamalgam in flüssiger Form zu halten, liegt die Lithiumkonzentration der Lösung bei weniger als 0,19 Gew.-%, vorzugsweise bei 0,02 bis 0,06 Gew.-%.

Als Material für das im Wesentlichen horizontal angeordnete Rohr wird vorzugsweise Edelstahl oder Graphit gewählt. Als Material für die Festelektrolytröhre kommen bei der Natriumherstellung keramische Materialien wie NASICON^{®} in Betracht, deren Zusammensetzung in der EP-A 0 553 400 angegeben ist. Auch Natriumionen-leitende Gläser sind geeignet sowie Zeolithe und Feldspate. Bei der Herstellung von Kalium kommt ebenfalls eine Vielzahl von Materialien in Frage. Sowohl die Verwendung von Keramiken als auch die Verwendung von Gläsern sind möglich. Beispielsweise kommen folgende Materialien in Betracht: KBiO₃, Galliumoxid-Titandioxid-Kaliumoxid-Systeme, Aluminiumoxid-Titandioxid-Kaliumoxid-Systeme und KASICON^{®}-Gläser. Bevorzugt sind jedoch Natrium-β"-Aluminiumoxid, Natrium-β-Aluminiumoxid und Natrium-β/β"-Aluminiumoxid beziehungsweise Kalium-β"-Aluminiumoxid, Kalium-β-Aluminiumoxid und Kalium-β/β"-Aluminiumoxid. Kalium-β"-Aluminiumoxid, Kalium-β-Aluminiumoxid beziehungsweise Kalium-β/β"-Aluminiumoxid können ausgehend von Natrium-β"-aluminiumoxid, Natrium-β-Aluminiumoxid beziehungsweise Natrium-β/β"-Aluminiumoxid durch Kationenaustausch hergestellt werden. Bei der Herstellung von Lithium kommt ebenfalls eine Vielzahl von Materialien in Frage. Beispielsweise kommen folgende Materialien in Betracht: Li₄₋ₓSi₁₋ₓPₓO₄, Li-beta"-Al₂O₃, Li-beta-Al₂O₃, Lithiumanaloga von NASICON^{®}-Keramiken, Lithiumionenleiter mit Perowskitstruktur und sulfidische Gläser als Lithiumionenleiter.

Die Festelektrolytröhre ist einseitig geschlossen und vorzugsweise dünnwandig, aber druckfest und mit einem kreisförmigen Querschnitt gestaltet.

Das Rohr weist eine Länge zwischen 0,5 m und 2 m, bevorzugt zwischen 0,9 m und 1,1 m auf. Der Innendurchmesser des Rohrs beträgt zwischen 35 mm und 130 mm, bevorzugt zwischen 65 mm und 75 mm. Die Rohrdicke (Wandstärke) liegt zwischen 1 mm und 30 mm, bevorzugt zwischen 2,5 mm und 3,6 mm, wenn handelsübliche, geschweißte Rohre verwendet werden und bevorzugt zwischen 15 und 20 mm, wenn das Rohr durch Gießen hergestellt wurde.

Die Festelektrolytröhre weist einen Außendurchmesser zwischen 30 mm und 100 mm auf, bevorzugt zwischen 55 mm und 65 mm. Die Wandstärke der Festelektrolytröhre beträgt zwischen 0,9 mm und 2,5 mm, bevorzugt zwischen 1,2 mm und 1,8 mm. Sie weist eine Länge zwischen 20 cm und 75 cm, bevorzugt zwischen 45 cm und 55 cm auf.

Damit ergibt sich eine Spaltbreite des ersten Ringspaltes zwischen 2,5 mm und 15 mm, bevorzugt zwischen 4,5 mm und 5,5 mm.

Die Alkalimetall-Schwermetalllegierung gelangt über die Alkalimetall-Schwermetalllegierungs-Zuführung in den die Festelektrolytröhre umgebenden ersten Ringspalt. Von dort aus durchströmt die Alkalimetall-Schwermetalllegierung das Rohr durch den ersten Ringspalt, um schließlich über die Alkalimetall-Schwermetalllegierungs-Abführung aus dem Rohr abzufließen. Die Elektrolyse wird dadurch betrieben, dass zwischen der Außenseite der einseitig geschlossenen Festelektrolytröhre, die aus einem Alkalimetallionen-leitenden Festelektrolyten besteht, und der Innenseite eine elektrische Spannung angelegt wird, so dass die außen in dem ersten Ringspalt in Längsrichtung strömende Alkalimetall-Schwermetalllegierung den Pluspol und das innen gebildete Alkalimetall den Minuspol bildet. Die Spannungsdifferenz bewirkt einen Elektrolysestrom, der dazu führt, dass an der Grenzfläche zwischen Alkalimetall-Schwermetalllegierung und Ionenleiter Alkalimetall oxidiert, dann als Alkalimetallion durch den Ionenleiter transportiert wird und dann an der Grenzfläche zwischen Ionenleiter und Alkalimetall im Innenraum der Festelektrolytröhre wieder zu Metall reduziert wird. Bei der Elektrolyse wird also der Alkalimetall-Schwermetalllegierungsstrom hinsichtlich seines Alkalimetallgehaltes proportional zum fließenden Elektrolysestrom kontinuierlich abgereichert. Das so auf die Innenseite der Festelektrolytröhre überführte Alkalimetall kann von dort über den Alkalimetallablauf kontinuierlich abgeführt werden. Die Elektrolyse wird bei einer Temperatur im Bereich von 260 bis 400°C durchgeführt. Für die Elektrolyse eines Alkalimetallamalgams sollte die Temperatur unterhalb der Siedetemperatur von Quecksilber liegen, bevorzugt bei 310°C bis 325°C, falls das Alkalimetall Natrium ist, und bei 265°C bis 280°C, falls das Alkalimetall Kalium ist, und bei 300°C bis 320°C falls das Alkalimetall Lithium ist.

Vorzugsweise wird die Alkalimetall-Schwermetalllegierung bereits auf 200°C bis 320°C, bevorzugt auf 250°C bis 280°C vorgeheizt der erfindungsgemäßen Elektrolysezelle zugeführt. Dazu kann der Elektrolysezelle ein Wärmetauscher, insbesondere ein Gegenstrom-Wärmetauscher, zugeordnet sein, so dass die in Bezug auf das Alkalimetall abgereicherte, das Rohr der Elektrolysezelle verlassende heiße Alkalimetall-Schwermetalllegierung die Alkalimetall-Schwermetalllegierungs-Zuführung des Rohres beheizt. Ein Vorheizen der Alkalimetall-Schwermetalllegierung ist aber auch mit Hilfe von um die Zuführung gewickelten Heizdrähten möglich.

An den beiden Stirnseite des im Wesentlichen waagerecht angeordneten Rohrs befindet sich je eine Verschlussvorrichtung, die geeignet ist, jeweils eine einseitig geschlossene Festelektrolytröhre, bestehend aus einem Alkalimetallionen-leitenden Festelektrolyten, aufzunehmen. Die Öffnung der Festelektrolytröhre ist nach außen gerichtet. Die Verschlussvorrichtung ist hinsichtlich der Abdichtungen so ausgeführt, dass der mit Alkalimetall-Schwermetalllegierung gefüllt Raum in den in Wesentlichen waagerechten Rohren sowohl zur Umgebung, als auch zum Innenraum der Festelektrolytröhre leckagefrei abgedichtet ist. Ferner erfüllt die Verschlussvorrichtung auch die Forderung, den Innenraum der Festelektrolytröhre gegen die Umgebung abzudichten. Sie enthält ein Dichtungssystem zur Abdichtung des Innenraums der Festelektrolytröhre und der Alkalimetall-Abführung gegen den ersten Ringspalt, die Alkalimetall-Schwermetalllegierungs-Zuführung oder -Abführung und gegen die Umgebung der Elektrolysezelle.

In einer bevorzugten Ausführungsform der vorliegenden Erfindung enthält die Verschlussvorrichtung einen fest mit dem Rohr verbundenen Teil und einen abnehmbaren Teil, wobei der fest mit dem Rohr verbundene Teil der Verschlussvorrichtung stoffschlüssig oder einstückig mit dem Rohr verbunden ist. Dadurch, dass die Verschlussvorrichtung einen abnehmbaren Teil enthält, wird ein Zugriff auf die in dem Rohr angeordneten Bauteile der Elektrolysezelle ermöglicht, insbesondere zu ihrer Reparatur, zum Austausch oder zur Wartung. In einer bevorzugten Ausführungsform der erfindungsgemäßen Elektrolysezelle umfasst der abnehmbare Teil der Verschlussvorrichtung einen T-förmigen Stutzen, der die Alkalimetall-Abführung enthält. Über die Alkalimetall-Abführung kann schmelzflüssiges Alkalimetall aus dem Innenraum der Festelektrolytröhre abgezogen werden. Der T-förmige Stutzen ist vorzugsweise aus einem elektrisch leitfähigen Material gefertigt, so dass er als elektrischer Anschluss für die Kathode einsetzbar ist.

In einer bevorzugten Ausführungsform der vorliegenden Erfindung sind ein erster Isolationsring und ein zweiter Isolationsring so in der Verschlussvorrichtung angeordnet, dass sie den T-förmigen Stutzen gegenüber anderen elektrisch leitfähigen Bestandteilen der Verschlussvorrichtung elektrisch isolieren. Wird also der T-förmige Stutzen als elektrischer Anschluss für die Kathode genutzt, so ist er gegen die mit der Anode verbundenen elektrisch leitfähigen Bestandteile der Elektrolysezelle, zum Beispiel gegenüber dem Rohr elektrisch isoliert, so dass ein Kurzschluss vermieden wird. Die Isolationsringe bestehen vorzugsweise aus einem elektrisch nicht leitenden keramischen Material. Insbesondere bestehen sie aus gesintertem Al₂O₃, ZrO₂, Magnesiumoxid oder Bornitrid.

Das Dichtungssystem, das in der Verschlussvorrichtung angeordnet ist, umfasst vorzugsweise zwei an zwei Seiten des ersten Isolationsrings anliegende Dichtungsringe. Dabei handelt es sich z.B. um handelsübliche Flachdichtungsringe aus flnxibler Graphitfolien, die mit Edelstahlfolien verstärkt sind, beispielsweise SIGRAFLEX^{®}. Grundsätzlich sind alle hinsichtlich Temperatur- und chemischer Beständigkeit geeigneten Dichtungen einsetzbar. Ein weiteres Beispiel für verwendbare Dichtungsringe sind laminierte Glimmerdichtungen wie KLINGERmilam^{®}.

In einer bevorzugten Ausführungsform der vorliegenden Erfindung ist angrenzend an den ersten Isolationsring zwischen den zwei Dichtungsringen ein Ringraum zur Führung eines unter Druck zugeführten Inertgases, insbesondere von Stickstoff, angeordnet. Damit ist das Dichtungssystem der Elektrolysezelle besonders sicher. Das Inertgas wird unter Druck in den Ringraum geleitet. Es kann weder Alkalimetall-Schwermetalllegierung über den einen Dichtungsring, noch Alkalimetall über den anderen Dichtungsring in den Ringraum gedrückt werden, wenn der Druck des Inertgases ausreichend hoch eingestellt wird. Vorzugsweise wird das Inertgas mit einem höheren Druck aufgepresst als Gegendruck auf der Alkalimetall-Schwermetalllegierungs-Seite oder auf der Alkalimetall-Seite zu erwarten ist. Falls die Dichtungsringe unzureichend abdichten, tritt Inertgas in die Alkalimetall-Schwermetalllegierung oder das Alkalimetall über, woraus sich keine negativen Konsequenzen ergeben. Ohne diesen Ringraum mit Inertgas zwischen den zwei Dichtungsringen könnte durch Leckage austretende Alkalimetall-Schwermetalllegierung oder austretendes Alkalimetall einen elektrischen Kurzschluss zwischen Anode und Kathode verursachen. Ferner wird durch diese Maßnahme verhindert, dass zum Beispiel Quecksilberdampf, falls es sich bei der Alkalimetall-Schwermetalllegierung um ein Amalgam handelt, über die Dichtungsringe in das Alkalimetall permeiert.

In einer bevorzugten Ausführungsform der erfindungsgemäßen Elektrolysezelle ist im Innenraum der Festelektrolytröhre ein Verdrängungskörper so angeordnet, dass sich ein zweiter Ringspalt zur Aufnahme des flüssigen Alkalimetalls zwischen der Außenseite des Verdrängungskörpers und der Innenseite der Festelektrolytröhre befindet. Durch den Verdrängungskörper wird das Volumen im Innenraum der Festelektrolytröhre, das durch Alkalimetall ausgefüllt werden kann, verringert. Dies hat den Vorteil, dass zu jedem Zeitpunkt nur eine geringe Menge von Alkalimetall in der Festelektrolytröhre enthalten ist, so dass bei einem plötzlichen Versagen der Festelektrolytröhre nur diese geringe Menge mit der die Festelektrolytröhre umgebenden Alkalimetall-Schwermetalllegierung in Kontakt kommen kann. Damit wird das Energiepotential der Rückreaktion möglichst gering gehalten. Als Verdrängungskörper kann ein massiver Metallkörper dienen. Dieser Metallkörper hat den weiteren Vorteil, dass er als Kathode eingesetzt werden kann, wenn die Elektrolyse mit einer noch nicht mit Alkalimetall gefüllten Festelektrolytröhre gestartet wird. Als Verdrängungskörper kann aber auch ein geschlossener Hohlkörper dienen. Dieser Hohlkörper hat den Vorteil, dass er aufgrund seines geringeren Gewichts einfacher in die Festelektrolytröhre eingeschoben werden kann, ohne diese zu beschädigen. Ferner kann als Verdrängungskörper ein einseitig geschlossenes, genau an die Form des Innenraums der Festelektrolytröhre angepasstes dünnwandiges Blechrohr dienen, das in die Festelektrolytröhre eingeführt wird, so dass sich ein sehr schmaler zweiter Ringspalt ausbildet. In das dünnwandige Blechrohr kann ein weiterer Körper zur Verstärkung eingesetzt werden. Der als Blechrohr ausgeführte Verdrängungskörper hat den Vorteil, dass die Menge an Alkalimetall, die beim Versagen der Festelektrolytröhre mit Alkalimetall-Schwermetalllegierung gemischt wird, sehr gering ist.

Vorzugsweise sind in dem Rohr zwei Festelektrolytröhren angeordnet, die mit der Öffnung je einem Ende des Rohres zugewandt sind.

Des Weiteren betrifft die Erfindung eine Elektrolysevorrichtung mit einer Vielzahl von Elektrolysezellen, wobei die Elektrolysezellen so miteinander verbunden sind, dass die flüssige Alkalimetall-Schwermetalllegierung als mäanderförmiger Strom durch die Elektrolysezellen geführt wird. Die erfindungsgemäße Elektrolysevorrichtung hat den Vorteil, dass sie modular aufgebaut ist. Es sind mindestens zwei übereinander angeordnete Zellen zu einer Elektrolyseeinheit verbunden, die durch einen Volumenstrom aus Alkalimetall-Schwermetalllegierung vom ersten bis zum letzten Rohr durchströmt wird. Die Anzahl der Elektrolysezellen kann dabei beliebig erhöht werden. Ebenso kann die Anzahl der parallel eingesetzten Elektrolyseeinheiten beliebig vergrößert werden. Damit wird eine Herstellung von Alkalimetallen im industriellen Maßstab ermöglicht.

Die erfindungsgemäße Elektrolysevorrichtung umfasst vorzugsweise 2 bis 100 Rohre, besonders bevorzugt 5 bis 25 Rohre pro Elektrolyseeinheit. Sie enthält n parallel angeordnete Elektrolyseeinheiten mit n bevorzugt zwischen 1 und 100, besonders bevorzugt zwischen 5 und 20.

Die vorliegende Erfindung betrifft weiterhin die Verwendung einer erfindungsgemäßen Elektrolysezelle zur Herstellung von Natrium, Kalium oder Lithium aus einem flüssigen Alkalimetall-Amalgam.

### Zeichnung

Anhand der Zeichnung wird die Erfindung nachstehend näher erläutert.

Es zeigt:
- Figur 1: einen Ausschnitt aus einer erfindungsgemäßen Elektrolysezelle und
- Figur 2: eine schematische Darstellung einer erfindungsgemäßen Elektrolysevorrichtung.

### Besondere Ausführungsformen

Figur 1 zeigt einen Ausschnitt aus einer erfindungsgemäßen Elektrolysezelle zur Herstellung von flüssigem Alkalimetall aus einer flüssigen Alkalimetall-Schwermetalllegierung.

Die Elektrolysezelle umfasst ein im Wesentlichen horizontal angeordnetes Rohr 1. In Figur 1 ist nur ein Ende des Rohres 1 mit einer Verschlussvorrichtung 4 dargestellt. Die erfindungsgemäße Elektrolysezelle ist jedoch weitgehend symmetrisch aufgebaut mit einer weiteren (nicht dargestellten) Verschlussvorrichtung 4 am anderen Ende des Rohres 1. In dem Rohr ist eine Festelektrolytröhre 12 konzentrisch angeordnet, die an ihrem (nicht dargestellten) Ende geschlossen ist und an dem anderen (dargestellten) Ende eine Öffnung 11 aufweist. Die Öffnung 11 ist dem Ende des Rohres 1 zugewandt. Zwischen der Innenseite des Rohrs 1 und der Außenseite der Festelektrolytröhre 12 befindet sich ein erster Ringspalt 13 zur Führung der eine Anode bildenden flüssigen Alkalimetall-Schwermetalllegierung, die durch die Alkalimetall-Schwermetalllegierungs-Zuführung 8 in das Rohr 1 gelangt und durch den ersten Ringspalt 13 an der Festelektrolytröhre 12 entlang bis zu einer (nicht dargestellten) Alkalimetall-Schwermetalllegierungs-Abführung 9 am anderen Ende des Rohrs 1 strömt. Der Innenraum 14 der Festelektrolytröhre 12 dient dazu, während der Elektrolyse dort entstehendes flüssiges Alkalimetall aufzunehmen, das als Kathode der Elektrolysezelle nutzbar ist.

In die jeweilige Verschlussvorrichtung 4 sind neben der Alkalimetall-Schwermetalllegierungs-Zuführung 8 oder Alkalimetall-Schwermetalllegierungs-Abführung 9 eine Haltereinrichtung für die Festelektrolytröhre 12, eine mit dem Innenraum 14 der Festelektrolytröhre 12 verbundene Alkalimetall-Abführung 15 und ein Dichtungssystem integriert. Die Verschlussvorrichtung 4 enthält einen fest mit dem Rohr 1 verbundenen Teil 20 und einen abnehmbaren Teil, wobei der fest mit dem Rohr 1 verbundene Teil 20 der Verschlussvorrichtung 4 stoffschlüssig mit dem Rohr 1 verbunden ist.

Der abnehmbare Teil der Verschlussvorrichtung 4 ist mit Hilfe eines Spannrings 3 an dem fest mit dem Rohr 1 verbundenen Teil 20 der Verschlussvorrichtung 4 befestigbar. Der Spannring 3 ist mit Hilfe zweier in je eine Gewindebohrung 10 im fest mit dem Rohr 1 verbundenen Teil 20 der Verschlussvorrichtung 4 eingeschraubter Gewindebolzen 21, die sich durch je eine Bohrung 22 im Spannring 3 erstrecken und mittels einer Mutter 23 und einer Spannscheibe 24 an der Verschlussvorrichtung 4 festspannbar.

Der abnehmbare Teil der Verschlussvorrichtung 4 umfasst einen T-förmigen Stutzen 25, der die Alkalimetall-Abführung 15 enthält. Der T-förmige Stutzen 25 ist vorzugsweise aus einem elektrisch leitfähigen Material gefertigt, so dass er als elektrischer Anschluss für die Kathode einsetzbar ist. Er kontaktiert direkt das im Innenraum 14 bei der Elektrolyse entstehende Alkalimetall.

In der in Figur 1 dargestellten bevorzugten Ausführungsform der vorliegenden Erfindung sind ein erster Isolationsring 26 und ein zweiter Isolationsring 27 so in der Verschlussvorrichtung 4 angeordnet, dass sie den T-förmigen Stutzen 25 gegenüber anderen elektrisch leitfähigen Bestandteilen der Verschlussvorrichtung 4 elektrisch isolieren. Der erste Isolationsring 26 ist mit dem die Öffnung 11 aufweisenden Ende der Festelektrolytröhre 12 mit Hilfe eines elektrisch nicht leitenden Klebers 28 verbunden. Vorzugsweise handelt es sich bei dem Kleber 28 um ein Glas.

Der abnehmbare Teil der Verschlussvorrichtung 4 umfasst neben dem Spannring 3 und dem T-förmigen Stutzen 25 auch den zweiten Isolationsring 27. Im festgespannten Zustand drückt der Spannring 3 den zweiten Isolationsring 27, den T-förmigen Stutzen 25 und den ersten Isolationsring 26 gegen den fest mit dem Rohr 1 verbundenen Teil 20 der Verschlussvorrichtung 4. Diese Bauteile bilden so eine Halteeinrichtung für die Festelektrolytröhre 12, die durch den Druck auf den mit ihr verbundenen ersten Isolationsring 26 an dem fest mit dem Rohr 1 verbundenen Teil 20 der Verschlussvorrichtung 4 festgehalten wird. Zwischen dem Spannring 3 und dem zweiten Isolationsring 27 ist ein weiterer Dichtungsring 38 angeordnet. Die erfindungsgemäße Elektrolysezelle enthält ferner eine federnde Stützvorrichtung 29, welche den konzentrischen Einbau der Ionen-leitenden Festelektrolytröhre 12 in das Rohr 1 erleichtert und die Gewichtskräfte im leeren Zustand und die Auftriebskraft im gefüllten Zustand des Innenraums 14 der Festelektrolytröhre 12 zum Teil aufnimmt.

Das Dichtungssystem der Verschlussvorrichtung 4 umfasst zwei an zwei Seiten des ersten Isolationsrings 26 anliegende Dichtungsringe 30, 31. Angrenzend an den ersten Isolationsring 26 ist zwischen den zwei Dichtungsringen 30, 31 ein Ringraum 32 zur Führung eines unter Druck zugeführten Inertgases angeordnet. Das Inertgas wird über eine Gasleitung 33 dem Ringraum 32 unter Druck zugeführt.

Mit dem fest mit dem Rohr 1 verbundenen Teil 20 der Verschlussvörrichtung 4 ist die Alkalimetall-Schwermetalllegierungs-Zuführung 8 beziehungsweise -Abführung 9 verbunden. In Figur 1 ist eine Alkalimetall-Schwermetalllegierungs-Zuführung 8 dargestellt, über die die Alkalimetall-Schwermetalllegierung in einen Legierungs-Ringraum 34 fließt, der von dem ersten Ringspalt 13 durch ein umlaufendes Sieb 35 abgetrennt ist. Dieser Aufbau ist vorteilhaft für die Verteilung der Alkalimetall-Schwermetalllegierungs-Strömung über den Querschnitt des als Reaktionszone dienenden ersten Ringspaltes 13. Ferner verhindert diese Anordnung, dass störende Festkörperteilchen in die Reaktionszone gelangen und dort zu Blockaden führen.

Der Innenraum 14 der Festelektrolytröhre 12 ist fast vollständig von einem Verdrängungskörper 36 ausgefüllt, so dass lediglich ein zweiter Ringspalt 37 zwischen der Außenseite des Verdrängungskörpers 36 und der Innenseite der Festelektrolytröhre 12 für das entstehende Alkalimetall frei bleibt.

Figur 2 zeigt eine schematische Darstellung einer erfindungsgemäßen Elektrolysevorrichtung.

Die Elektrolysevorrichtung umfasst eine Vielzahl von Rohren 1, die eine Elektrolyseeinheit 2 bilden. Es sind drei übereinander angeordnete Rohre 1 einer Elektrolyseeinheit 2 dargestellt. In jedem Rohr 1 sind zwei an einem Ende geschlossene, an dem anderen Ende eine Öffnung 11 aufweisende Festelektrolytröhren 12 vorhanden. Die Festelektrolytröhren 12 sind in dem Rohr 1 konzentrisch angeordnet und mit der Öffnung 11 je einem Ende des Rohrs 1 zugewandt. Zwischen der Innenseite des Rohrs 1 und der Außenseite der Festelektrolytröhren 12 befindet sich ein erster Ringspalt 13 zur Führung der eine Anode bildenden flüssigen Alkalimetall-Schwermetalllegierung 6, die aus dem Legierungsverteiler 5 über den Auslassstutzen 7 und die Alkalimetall-Schwermetalllegierungs-Zuführung 8 in das oberste Rohr 1 gelangt und durch den Ringspalt 13 an den Festelektrolytröhren 12 entlang bis zur Alkalimetall-Schwermetalllegierungs-Abführung 9 und von dort aus in das nächst tiefere Rohr 1 strömt. Die Alkalimetall-Schwermetalllegierung wird durch die dargestellte Anordnung der erfindungsgemäßen Elektrolysevorrichtung als mäanderförmiger Strom durch die Elektrolyseeinheit 2 geführt. Jede Verschlussvorrichtung 4 dient als Halterung für eine Festelektrolytröhre 12, die lösbar ist, so dass eine defekte Festelektrolytröhre 12 problemlos ausgetauscht werden kann. Der Innenraum 14 der Festelektrolytröhre 12 ist gegenüber den Alkalimetall-Schwermetalllegierung führenden Teilen der Elektrolyseeinheit 2 abgedichtet, wie oben zu Figur 1 beschrieben. Der Innenraum 14 dient dazu, während der Elektrolyse dort entstehendes flüssiges Alkalimetall aufzunehmen, das als Kathode der Elektrolysevorrichtung nutzbar ist. Der Innenraum 14 ist mit einer Alkalimetall-Abführung 15 verbunden, die über eine Ableitung 16 das Alkalimetall zu einem oberhalb des Legierungsverteilers 5 positionierten Alkalimetallsammler 17 leitet. Der Alkalimetallsammler 17 ist vorzugsweise mit einem unter Überdruck stehenden Inertgas gefüllt. Der Alkalimetallsammler 17 ist in der in Figur 2 dargestellten Ausführungsform der vorliegenden Erfindung als Sammelrinne 18 mit einem Deckel 19 gestaltet, wobei die Ableitung 16 von oben durch den Deckel 19 in den Alkalimetallsammler 17 mündet. Beim Ausfall einer der Festelektrolytröhren 12 kann aufgrund dieses Aufbaus nur eine geringe Menge Alkalimetall aus der Ableitung 16 und dem Innenraum 14 mit der Alkalimetall-Schwermetalllegierung in dem Rohr 1 reagieren. Die Alkalimetall-Schwermetalllegierung 6 gelangt nicht in den Alkalimetallsammler 17. Daher wird der Ausfall von der erfindungsgemäßen Elektrolysevorrichtung toleriert, ohne dass die Elektrolyse unterbrochen werden muss und ohne dass es zu Folgeschäden oder Qualitätseinbußen bei dem erzeugten Alkalimetall kommt. Mit dem unbeschädigten Festelektrolytröhren 12 kann die Elektrolyse fortgesetzt werden.

### Bezugszeichenliste

- 1: Rohr
- 2: Elektrolyseeinheit
- 3: Spannring
- 4: Verschlussvorrichtung
- 5: Legierungsverteiler
- 6: Alkalimetall-Schwermetalllegierung
- 7: Auslassstutzen
- 8: Alkalimetall-Schwermetalllegierungs-Zuführung
- 9: Alkalimetall-Schwermetalllegierungs-Abführung
- 10: Gewindebohrung
- 11: Öffnung
- 12: Festelektrolytröhre
- 13: erster Ringspalt
- 14: Innenraum
- 15: Alkalimetall-Abführung
- 16: Ableitung
- 17: Alkalimetallsammler
- 18: Sammelrinne
- 19: Deckel
- 20: fest mit dem Rohr verbundener Teil der Verschlussvorrichtung
- 21: Gewindebolzen
- 22: Bohrung im Spannring
- 23: Mutter
- 24: Spannscheibe
- 25: T-förmiger Stutzen
- 26: erster Isolationsring
- 27: zweiter Isolationsring
- 28: elektrisch nicht leitender Kleber
- 29: federnde Stützvorrichtung
- 30: erster Dichtungsring
- 31: zweiter Dichtungsring
- 32: Ringraum
- 33: Gasleitung
- 34: Legierungs-Ringraum
- 35: umlaufendes Sieb
- 36: Verdrängungskörper
- 37: zweiter Ringspalt
- 38: Dichtungsring

## Patentansprüche

1. Elektrolysezelle zur Herstellung von flüssigem Alkalimetall aus einer flüssigen Alkalimetall-Schwermetalllegierung, **gekennzeichnet durch**
- ein im Wesentlichen horizontal angeordnetes Rohr (1) mit je einer Verschlussvorrichtung (4) an jedem der zwei Enden des Rohres (1),
- mindestens eine in dem Rohr (1) angeordnete, an einem Ende geschlossene, an dem anderen Ende eine Öffnung (11) aufweisende Festelektrolytröhre (12), die Alkalimetallionen leitet, wobei die Festelektrolytröhre (12) in dem Rohr (1) konzentrisch angeordnet und mit der Öffnung (11) einem Ende des Rohrs (1) zugewandt ist, so dass sich ein erster Ringspalt (13) zur Führung der eine Anode bildenden flüssigen Alkalimetall-Schwermetalllegierung zwischen der Innenseite des Rohrs (1) und der Außenseite der Festelektrolytröhre (12) befindet,
- einen Innenraum (14) in der Festelektrolytröhre (12) zur Aufnahme des als Kathode nutzbaren flüssigen Alkalimetalls,
wobei die Verschlussvorrichtung (4) eine in den ersten Ringspalt (13) mündende Alkalimetall-Schwermetalllegierungs-Zuführung (8) oder -Abführung (9), eine Halteeinrichtung für die Festelektrolytröhre (12), eine mit dem Innenraum (14) der Festelektrolytröhre (12) verbundene Alkalimetallabführung (15) und ein Dichtungssystem zur Abdichtung des Innenraums (14) der Festelektrolytröhre (12) und der Alkalimetallabführung (15) gegen den ersten Ringspalt (13), die Alkalimetall-Schwermetalllegierungs-Zuführung (8)- oder -Abführung (9) und gegen die Umgebung der Elektrolysezelle umfasst.

2. Elektrolysezelle gemäß Anspruch 1, **dadurch gekennzeichnet, dass** die Verschlussvorrichtung (4) einen fest mit dem Rohr (1) verbundenen Teil (20) und einen abnehmbaren Teil enthält, wobei der fest mit dem Rohr (1) verbundene Teil (20) der Verschlussvorrichtung (4) stoffschlüssig oder einstückig mit dem Rohr (1) verbunden ist.

3. Elektrolysezelle gemäß Anspruch 2, **dadurch gekennzeichnet, dass** der abnehmbare Teil der Verschlussvorrichtung (4) mit Hilfe eines Spannringes (3) an dem fest mit dem Rohr (1) verbundenen Teil (20) der Verschlussvorrichtung (4) befestigbar ist.

4. Elektrolysezelle gemäß Anspruch 3, **dadurch gekennzeichnet, dass** der Spannring (3) mit Hilfe mindestens zweier in je eine Gewindebohrung (10) im fest mit dem Rohr (1) verbundenen Teil (20) der Verschlussvorrichtung (4) eingeschraubter Gewindebolzen (21), die sich durch je eine Bohrung (22) im Spannring (3) erstrecken und mit Hilfe einer Mutter (23) und einer Spannscheibe (24) an der Verschlussvorrichtung (4) festspannbar ist.

5. Elektrolysezelle gemäß einem der Ansprüche 2 bis 4, **dadurch gekennzeichnet, dass** der abnehmbare Teil der Verschlussvorrichtung (4) einen T-förmigen Stutzen (25) umfasst, der die Alkalimetall-Abführung (15) enthält, wobei der T-förmige Stutzen (25) aus einem elektrisch leitfähigen Material gefertigt ist, so dass er als elektrischer Anschluss für die Kathode einsetzbar ist.

6. Elektrolysezelle gemäß Anspruch 5, **dadurch gekennzeichnet, dass** ein erster Isolationsring (26) und ein zweiter Isolationsring (27) so in der Verschlussvorrichtung (4) angeordnet sind, dass sie den T-förmigen Stutzen (25) gegenüber anderen elektrisch leitfähigen Bestandteilen der Verschlussvorrichtung (4) elektrisch isolieren.

7. Elektrolysezelle gemäß Anspruch 6, **dadurch gekennzeichnet, dass** der erste Isolationsring (26) mit dem die Öffnung (11) aufweisenden Ende der Festelektrolytröhre (12) mit Hilfe eines elektrisch nicht leitenden Klebers (28) verbunden ist.

8. Elektrolysezelle gemäß einem der Ansprüche 6 oder 7, **dadurch gekennzeichnet, dass** der Spannring (3) im festgespannten Zustand den zweiten Isolationsring (27), den T-förmigen Stutzen (25) und den ersten Isolationsring (26) gegen den fest mit dem Rohr (1) verbundenen Teil (20) der Verschlussvorrichtung (4) drückt.

9. Elektrolysezelle gemäß einem der Ansprüche 6 bis 8, **dadurch gekennzeichnet, dass** das Dichtungssystem zwei an zwei Seiten des ersten Isolationsrings (26) anliegende Dichtungsringe (30,31) umfasst, wobei angrenzend an den ersten Isolationsring (26) zwischen den zwei Dichtungsringen (30, 31) ein Ringraum (32) zur Führung eines unter Druck zugeführten Inertgases, insbesondere von Stickstoff, angeordnet ist.

10. Elektrolysezelle gemäß einem der Ansprüche 1 bis 9, **dadurch gekennzeichnet, dass** in dem Rohr zwei Festelektrolytröhren (12) angeordnet sind, die mit der Öffnung (11) je einem Ende des Rohres (1) zugewandt sind.

11. Elektrolysevorrichtung, enthaltend eine Vielzahl von Elektrolysezellen gemäß einem der Ansprüche 1 bis 10, wobei die Elektrolysezellen so miteinander verbunden sind, dass die flüssige Alkalimetall-Schwermetalllegierung als mäanderförmiger Strom durch die Elektrolysezellen geführt wird.

12. Verwendung einer Elektrolysezelle gemäß einem der Ansprüche 1 bis 10 zur Herstellung von Natrium, Kalium oder Lithium aus einem flüssigen Alkalimetall-Amalgam.

## Claims

1. An electrolysis cell for preparing liquid alkali metal from a liquid alkali metal-heavy metal alloy, which comprises
- a tube (1) which is arranged essentially horizontally and has a connecting device (4) at each of the two ends of the tube (1),
- at least one solid electrolyte tube (12) arranged in the tube (1), which conducts alkali metal ions and is closed at one end and has an opening (11) at the other end, with the solid electrolyte tube (12) being arranged concentrically in the tube (1) and having the opening (11) facing one end of the tube (1) so that a first annular gap (13) for conducting the liquid alkali metal-heavy metal alloy which forms one anode is present between the inside of the tube (1) and the outside of the solid electrolyte tube (12),
- an interior space (14) in the solid electrolyte tube (12) for accommodating the liquid alkali metal which can be utilized as cathode,
where the closure device (4) comprises an alkali metal-heavy metal alloy inlet (8) or outlet (9) opening into the first annular gap (13), a holder for the solid electrolyte tube (12), an alkali metal outlet (15) connected to the interior space (14) of the solid electrolyte tube (12) and a sealing system for sealing the interior space (14) of the solid electrolyte tube (12) and the alkali metal outlet (15) off from the first annular gap (13), the alkali metal-heavy metal alloy inlet (8) or outlet (9) and from the surroundings of the electrolysis cell.

2. The electrolysis cell according to claim 1, wherein the closure device (4) comprises a part (20) which is fixed to the tube (1) and a demountable part, with the part (20) of the closure device (4) which is fixed to the tube (1) being bonded to the tube (1) or constructed in one piece with it.

3. The electrolysis cell according to claim 2, wherein the demountable part of the closure device (4) can be fastened by means of a clamping ring (3) to the part (20) of the closure device (4) which is fixed to the tube (1).

4. The electrolysis cell according to claim 3, wherein the clamping ring (3) can be clamped firmly onto the closure device (4) by means of at least two threaded bolts (21) which are each screwed into a threaded hole (10) in the part (20) of the closure device (4) which is fixed to the tube (1) and each extend through a drilled hole (22) in the clamping ring (3) and by means of a nut (23) and a spring washer (24).

5. The electrolysis cell according to any of claims 2 to 4, wherein the demountable part of the closure device (4) comprises a T-piece (25) which comprises the alkali metal outlet (15) and is made of an electrically conductive material so that it can be used as an electric connection for the cathode.

6. The electrolysis cell according to claim 5, wherein a first insulation ring (26) and a second insulation ring (27) are arranged in the closure device (4) so that they electrically insulate the T-piece (25) from other electrically conductive parts of the closure device (4).

7. The electrolysis cell according to claim 6, wherein the first insulation ring (26) is connected to the end of the solid electrolyte tube (12) having the opening (11) by means of an adhesive (28) which is not electrically conductive.

8. The electrolysis cell according to one of claims 6 and 7, wherein the clamping ring (3) in the clamped state presses the second insulation ring (27), the T-piece (25) and the first insulation ring (26) against the part (20) of the closure device (4) which is fixed to the tube (1).

9. The electrolysis cell according to any of claims 6 to 8, wherein the sealing system comprises two sealing rings (30, 31) in contact with the two sides of the first insulation ring (26) and an annular space (32) for conveying an inert gas introduced under pressure, in particular nitrogen, is located between the two sealing rings (30, 31) next to the first insulation ring (26).

10. The electrolysis cell according to any of claims 1 to 9, wherein two solid electrolyte tubes (12) which each have their opening (11) directed toward an end of the tube (1) are arranged in the tube.

11. An electrolysis apparatus comprising a multiplicity of electrolysis cells according to any of claims 1 to 10, where the electrolysis cells are connected to one another in such a way that the liquid alkali metal-heavy metal alloy is conducted as a meandering stream through the electrolysis cells.

12. The use of an electrolysis cell according to any of claims 1 to 10 for preparing sodium, potassium or lithium from a liquid alkali metal amalgam.

## Revendications

1. Cellule électrolytique pour fabriquer un métal alcalin liquide à partir d'un alliage liquide de métal alcalin-métal lourd, **caractérisée par** :
- un tube (1) agencé sensiblement à l'horizontale avec respectivement un dispositif de fermeture (4) sur chacune des deux extrémités du tube (1),
- au moins un tube d'électrolyte solide (12) agencé dans le tube (1), fermé à une extrémité, présentant à l'autre extrémité une ouverture (11) et canalisant des ions de métal alcalin, le tube d'électrolyte solide (12) étant agencé de manière concentrique dans le tube (1) et son ouverture (11) étant tournée vers une extrémité du tube (1) de sorte qu'une première fente annulaire (13) pour guider l'alliage liquide de métal alcalin-métal lourd formant une anode se trouve entre la face interne du tube (1) et la face externe du tube d'électrolyte solide (12),
- un espace interne (14) dans le tube d'électrolyte solide (12) pour recevoir le métal alcalin liquide utilisable comme cathode,
le dispositif de fermeture (4) comprenant une alimentation (8) ou une évacuation (9) d'alliage de métal alcalin-métal lourd débouchant dans la première fente annulaire (13), un dispositif de retenue pour le tube d'électrolyte solide (12), une évacuation de métal alcalin (15) raccordée à l'espace interne (14) du tube d'électrolyte solide (12) et un système d'étanchéité pour étancher l'espace interne (14) du tube d'électrolyte solide (12) et de l'évacuation de métal alcalin (15) par rapport à la première fente annulaire (13), à l'alimentation (8) ou à l'évacuation (9) d'alliage de métal alcalin-métal lourd et à l'environnement de la cellule électrolytique.

2. Cellule électrolytique selon la revendication 1, **caractérisée en ce que** le dispositif de fermeture (4) contient une partie (20) raccordée de manière fixe au tube (1) et une partie enlevable, la partie (20) du dispositif de fermeture (4) raccordée de manière fixe au tube (1) étant raccordée au tube (1) par complémentarité de matière ou d'un seul tenant.

3. Cellule électrolytique selon la revendication 2, **caractérisée en ce que** la partie enlevable du dispositif de fermeture (4) peut être fixée à l'aide d'un anneau de serrage (3) sur la partie (20) du dispositif de fermeture (4) raccordée de manière fixe au tube (1).

4. Cellule électrolytique selon la revendication 3, **caractérisée en ce que** l'anneau de serrage (3) peut être bloqué sur le dispositif de fermeture (4) à l'aide d'au moins deux boulons filetés (21) vissés dans respectivement un perçage taraudé (10) dans la partie (20) du dispositif de fermeture (4) raccordée de manière fixe au tube (1), lesquels boulons filetés s'étendent à travers respectivement un perçage (22) dans l'anneau de serrage (3), et à l'aide d'un écrou (23) et d'une rondelle de serrage (24).

5. Cellule électrolytique selon l'une quelconque des revendications 2 à 4, **caractérisée en ce que** la partie enlevable du dispositif de fermeture (4) comprend une tubulure (25) en forme de T qui contient l'évacuation de métal alcalin (15), la tubulure (25) en forme de T étant faite d'un matériau électriquement conducteur de sorte qu'elle soit utilisable comme connexion électrique pour la cathode.

6. Cellule électrolytique selon la revendication 5, **caractérisée en ce qu'**un premier anneau isolant (26) et un second anneau isolant (27) sont agencés dans le dispositif de fermeture (4) de manière à isoler électriquement la tubulure (25) en forme de T par rapport à d'autres composants électriquement conducteurs du dispositif de fermeture (4).

7. Cellule électrolytique selon la revendication 6, **caractérisée en ce que** le premier anneau isolant (26) est raccordé à l'extrémité du tube d'électrolyte solide (12) présentant l'ouverture (11) à l'aide d'une colle (28) électriquement non conductrice.

8. Cellule électrolytique selon l'une quelconque des revendications 6 ou 7, **caractérisée en ce que** l'anneau de serrage (3), à l'état bloqué, presse le second anneau isolant (27), la tubulure (25) en forme de T et le premier anneau isolant (26) contre la partie (20) du dispositif de fermeture (4) raccordée de manière fixe au tube (1).

9. Cellule électrolytique selon l'une quelconque des revendications 6 à 8, **caractérisée en ce que** le système d'étanchéité comprend deux bagues d'étanchéité (30, 31) appliquées sur deux côtés du premier anneau isolant (26), dans laquelle un espace annulaire (32) pour guider un gaz inerte acheminé sous pression, en particulier de l'azote, est agencé de manière adjacente au premier anneau isolant (26) entre les deux bagues d'étanchéité (30, 31).

10. Cellule électrolytique selon l'une quelconque des revendications 1 à 9, **caractérisée en ce que** sont agencés dans le tube deux tubes d'électrolyte solide (12), l'ouverture (11) de chacun des tubes étant tournée vers une extrémité du tube (1).

11. Dispositif électrolytique contenant une pluralité de cellules électrolytiques selon l'une quelconque des revendications 1 à 10, dans lequel les cellules électrolytiques sont raccordées l'une à l'autre de manière à guider l'alliage liquide de métal alcalin-métal lourd sous forme de courant en forme de méandres à travers les cellules électrolytiques.

12. Utilisation d'une cellule électrolytique selon l'une quelconque des revendications 1 à 10 pour la production de sodium, de potassium ou de lithium à partir d'un amalgame liquide de métal alcalin.
